# EUROPÄISCHE PATENTSCHRIFT

(11) **EP 0 486 456 B1**
(45) Veröffentlichungstag und Bekanntmachung des Hinweises auf die Patenterteilung: **20.04.1994**
(21) Anmeldenummer: 91890083.8
(22) Anmeldetag: 22.04.1991
(51) Int. Cl.: E01B 29/02

(54) **Weichentransportwagen**
Railway switch transport wagon
Wagon pour le transport d'aiguillage ferroviaire

(30) Priorität: 12.11.1990 AT 2276/90
(43) Veröffentlichungstag der Anmeldung: 20.05.1992
(73) Patentinhaber: Franz Plasser Bahnbaumaschinen- Industriegesellschaft m.b.H., 1010 Wien (AT)
(72) Erfinder: Theurer, Josef, Ing., A-1010 Wien (AT); Brunninger, Manfred, A-4203 Altenberg (AT)

(56) Entgegenhaltungen:
- EP-A- 0 160 898
- FR-A- 2 314 299
- US-A- 1 994 717

## Beschreibung

Die Erfindung betrifft einen Transportwagen gemäß dem Oberbegriff des Anspruchs 1, mit endseitig angeordneten Schienenfahrwerken und einem bezüglich deren Achsen mittigen, balkenförmigen und mit einer zum Befestigen einer Weiche ausgebildeten Verschwenkeinrichtung verbundenen Fahrzeugrahmen, wobei die Verschwenkeinrichtung durch Antriebe um eine in Längsrichtung des Fahrzeugrahmens verlaufende Schwenkachse von einer horizontalen in eine etwa vertikale Position verschwenkbar ist.

Durch die FR-A-2 314 299 ist bereits ein derartiger Transportwagen mit einem balkenförmigen Fahrzeugrahmen und endseitig angeordneten Schienenfahrwerken bekannt. Eine zum Befestigen einer Weiche sowie zu deren Verschwenkung von einer horizontalen, außerhalb des Lichtraumprofils befindlichen Position in eine hochgeschwenkte, innerhalb des Lichtraumprofils befindliche Position ist eine Verschwenkeinrichtung vorgesehen. Diese besteht aus mehreren, an beiden Längsseiten des Fahrzeugrahmens gelenkig befestigten, winkelförmigen Abstützelementen, die jeweils mit einem Antrieb verbunden sind. Die länger ausgebildeten und quer zur Wagenlängsrichtung verlaufenden Abstützelemente weisen an ihren freien Enden jeweils einen Gleitschuh auf, der zur Abstützung einer Schwelle dient und während der Verschwenkung der Weiche relativ zur Schwelle verschoben wird. Die Befestigung der Weiche erfolgt schließlich durch um die Schwelle geführte Manschetten, die mit dem Gleitschuh des Abstützelementes verbunden sind. Eine derartige bekannte Ausbildung eines Transportwagens setzt eine genaue Positionierung der Weiche voraus, so daß sich deren Schwellen genau im Bereich der Abstützelemente bzw. Gleitschuhe befinden. Außerdem ist die Verbindung der Weiche mit der Verschwenkeinrichtung relativ umständlich und zeitaufwendig.

Durch die FR-A-2 325 765 ist noch eine andere Ausführung eines Transportwagens bekannt, wobei der Fahrzeugrahmen als vertikale, durch Antriebe gegenüber den endseitig angeordneten Schienenfahrwerken höhenverstellbare Platte ausgebildet ist. An jeder der beiden Längsseiten des Fahrzeugrahmens ist eine eigene Verschwenkeinrichtung zum Erfassen einer Weiche gelagert und mit entsprechenden Antrieben verbunden. Dieser bekannte, zum Abheben einer alten und Ablegen einer neuen Weiche vorgesehene Transportwagen ist konstruktiv besonders aufwendig, wobei sich die kombinierte Aufnahme der alten und Ablage der neuen Weiche in der Praxis lediglich unter besonders günstigen Umständen durchführen läßt.

Ein weiterer Transportwagen ist auch durch die CH-A-658 085 bekannt, wobei einem Schienenfahrwerk noch ein gelenkig mit dem Fahrzeugrahmen verbundenes Raupenfahrwerk mit Hilfs-Schienenfahrwerken zugeordnet ist. Der balkenförmig mit trapezförmigem Querschnitt ausgebildete Fahrzeugrahmen weist eine in einem Winkel von etwa 60° zur Horizontalen geneigte Auflagefläche zur Verbindung mit einem Gleisjoch auf, so daß dieses ungehindert auf dem Gleis zur Baustelle bzw. in umgekehrter Richtung transportierbar ist. Zur Abnahme des Gleisjoches vom Transportwagen und anschließenden Auflage auf die Schotterbettung sind zwei Portalrahmen vorgesehen, die mit dem Transportwagen zur Baustelle überstellbar sind. Dieser bekannte Transportwagen hat den Nachteil, daß die Übernahme des schrägliegenden Gleisjoches vom Fahrzeugrahmen lediglich mit speziell dafür ausgebildeten Portalrahmen möglich ist, wobei außerdem bei schrägliegendem und durch diese Portalrahmen gehaltenem Gleisjoch ein umständlicher und gefährlicher Abtransport des Transportwagens durchzuführen ist.

Weitere Einrichtung zum Transport von schrägliegenden Gleisjochen sind beispielsweise noch durch die EP-A-0 146 164, EP-A-0 160 898 sowie EP-A-0 108 168 bekannt.

Die Aufgabe der vorliegenden Erfindung liegt nun in der Schaffung eines Transportwagens der eingangs beschriebenen Art, (vgl. die FR-A-2314299) der bei konstruktiv einfacher Ausbildung sowohl einen problemlosen Transport des Gleisjoches als auch eine problemlose Übernahme desselben durch verschiedene Gleisjoch-Verlegeeinrichtungen ermöglicht.

Diese Aufgabe wird erfindungsgemäß dadurch gelöst, daß die Verschwenkeinrichtung als am Fahrzeugrahmen aufliegender, aus einer Vielzahl von miteinander verbundenen und in Wagenlängs- und Querrichtung verlaufenden, sowie in einer gemeinsamen, parallel zur Wagenlängsrichtung verlaufenden Rahmenebene angeordneten Stützelementen zusammengesetzter Abstützrahmen bzw. als Ladeplattform gebildet ist, wobei die in Wagenlängsrichtung voneinander distanzierten Antriebe jeweils im unteren, der Schwenkachse in Wagenquerrichtung gegenüberliegenden Eckbereich des Fahrzeugrahmens gelenkig mit diesem verbunden sind. Dabei ist der Transportwagen selbst mit lediglich einem balkenförmigen Fahrzeugrahmen, einer durch Antriebe verschwenkbaren Ladeplattform und zwei Schienenfahrwerken mit geringem konstruktivem Aufwand herstellbar. Außerdem ist in besonderen Engstellen, wie z. B. Tunnels, eine ständige Änderung der Schräglage zum Durchtransport auch besonders breiter Weichen-Gleisjoche möglich. Durch den erfindungsgemäß ausgebildeten Abstützrahmen besteht die Möglichkeit, die zu transportierende Weiche über ihre gesamte Länge unter Vermeidung eines durchhängenden Abschnittes gleichmäßig abzustützen und für einen gesicherten Transport optimal mit dem Transportwagen zu verbinden. Durch die Vielzahl von in einer Ebene befindlichen Stützelementen sind die Schwellen weitgehend unabhängig von ihrer Position relativ zum Abstützrahmen an verschiedenen Stellen mit den genannten Elementen verbindbar, so daß jedwede Art einer Weiche besonders rasch fixier- und transportierbar ist, ohne daß dazu erst eine umständliche Verschiebung der Weiche am Transportwagen in eine bestimmte Fixierposition erforderlich ist. Auch geteilte Weichen sind unter Vermeidung durchhängender Abschnitte problemlos transportierbar. Infolge der seitlichen Anordnung der Antriebe ist bei einem relativ weiten Verschwenkbereich von etwa 80° eine günstige Kraftübertragung zum Transport auch von Weichen mit schweren Betonschwellen gewährleistet. Durch die erfindungsgemäße Lösung besteht demnach die Möglichkeit, auch bezüglich ihrer Umrisse besonders sperrige Weichen durch entsprechende günstige Positionierung relativ zum Abstützrahmen derart anzuordnen, daß sämtliche Weichenabschnitte nach Verschwenkung in die angehobene Position noch innerhalb des Lichtraumprofils zu liegen kommen.

Die Ausgestaltung nach Anspruch 2 ermöglicht in vorteilhafter Weise eine sehr einfache und rasche Verschiebung der Abstützhaken in eine zwischen den Schwellen der Weiche gelegene Position für eine sicher Verbindung mit dem entsprechenden Schienenabschnitt. Damit sind insgesamt die Abstützhaken sehr rasch an die jeweilige Position bzw. Form der Weiche anpaßbar.

Mit der Weiterbildung nach Anspruch 3 ist die zu transportierende Weiche in ihren beiden Längsendbereichen für einen sicheren Transport mit dem Abstützrahmen verbindbar.

Die Ausgestaltung gemäß Anspruch 4 ermöglicht unter uneingeschränkter Verschiebbarkeit in Wagenlängsrichtung eine sehr hohe Kraftübertragung zum Einhängen auch schwerster Weichen, wobei mit der hakenförmigen Ausbildung automatisch ein Abgleiten der Weiche zuverlässig ausgeschlossen wird.

Die weitere Ausgestaltung nach Anspruch 5 stellt automatisch ein Einhaken der Schienenfußkante am Abstützhaken sicher, so daß ohne zeitaufwendige Sicherungsarbeiten eine stabile Verbindung gewährleistet ist.

Die Weiterbildung gemäß Anspruch 6 ermöglicht unter Vermeidung einer weiten Distanzierung der Anlenkstelle vom Fahrzeugrahmen eine problemlose Umlenkung bei günstiger Kraftübertragung der Antriebe auf den Abstützrahmen.

Ein nach Anspruch 7 ausgebildeter Abstützrahmen ermöglicht eine optimale Ausnützung der Baulänge des Transportwagens zum Transport besonders langer Weichenabschnitte.

Mit den Blockierstangen gemäß Anspruch 8 sind die zur Verschwenkung vorgesehenen Antriebe für einen besonders sicheren Weichentransport entlastbar, wobei auch eventuelle Ausfälle des Hydrauliksystems keine Lageänderung der Weiche bewirken.

Eine Motoranordnung gemäß Anspruch 9 ermöglicht ohne Beeinträchtigung des Abstützrahmens eine weitestgehende Ausnützung der gesamten Baulänge des Fahrzeugrahmens für den Weichentransport.

Der spezielle Querschnitt des Fahrzeugrahmens ermöglicht einerseits eine hohe Biegefestigkeit und andererseits auch eine ungestörte Verschwenkung des Abstützrahmens mitsamt der mit diesem verbundenen Weiche um die Anlenkstelle.

Die Weiterbildung des Transportwagens nach Anspruch 11 sichert eine rasche und einfach durchführbare Anpassung der Breite der Ladeplattform an die jeweilige Form der zu transportierenden Weiche für deren bestmögliche Abstützung.

Schließlich weist die Weiterbildung nach Anspruch 12 noch den Vorteil auf, daß die Schwellen bei Schräglage der Weiche noch besser auf der Ladeplattform abgestützt sind.

Im folgenden wird die Erfindung an Hand in der Zeichnung dargestellter Ausführungsbeispiele näher beschrieben.

Es zeigen:
Fig. 1 eine schematische Seitenansicht eines erfindungsgemäß ausgebildeten Transportwagens zum Transportieren von Weichen bzw. Gleisjochen,
Fig. 2 einen vergrößerten Detail-Querschnitt durch den Transportwagen, gemäß der Linie II-II in Fig. 1,
Fig. 3 eine Seitenansicht eines weiteren Ausführungsbeispieles eines Transportwagens mit einem balkenförmigen Fahrzeugrahmen und einem verschwenkbar auf diesem gelagerten Abstützrahmen, wobei die zu transportierende Weiche der besseren Übersicht halber nicht dargestellt ist,
Fig. 4 eine Draufsicht auf den Transportwagen, wobei jedoch der Abstützrahmen nicht dargestellt ist,
Fig. 5 und 6 jeweils einen Querschnitt durch den Transportwagen gemäß der Linie V bzw. VI in Fig. 3 und
Fig. 7 und 8 jeweils eine schematische Darstellung des Transportwagens mit einer speziellen Weiche.

Der in Fig. 1 dargestellte Transportwagen 1 weist einen langgestreckten, balkenförmig ausgebildeten Fahrzeugrahmen 2 auf, der endseitig jeweils mit einem Schienenfahrwerk 3 zum Verfahren auf einem aus Schienen und Schwellen gebildeten Gleis 4 verbunden ist. Am Fahrzeugrahmen 2 ist eine aus einer fachwerkartigen Rahmenkonstruktion gebildete Ladeplattform 5 verschwenkbar gelagert und mit einem Weichen-Gleisjoch 6 verbunden, das der besseren Übersicht halber lediglich in den Umrissen mit strichpunktierten Linien dargestellt ist.

Wie insbesondere in Fig. 2 ersichtlich, ist die Ladeplattform 5 um eine in Wagenlängsrichtung verlaufende Schwenkachse 7 verschwenkbar mit dem Fahrzeugrahmen 2 verbunden, die von einer in Wagenlängsrichtung verlaufenden vertikalen Summetrieebene 8 in Querrichtung distanziert im oberen Eckbereich des einen trapezförmigen, sich nach oben zu verjüngenden Querschnitt aufweisenden Fahrzeugrahmens 2 angeordnet ist. Zur Durchführung der Schwenkbewegung ist eine Anzahl von in Wagenlängsrichtung hintereinander angeordneten Antrieben 9 vorgesehen. Diese mit einer teleskopartig verlängerbaren Kolbenstange ausgebildeten Hydraulik-Antriebe 9 sind im unteren, der Schwenkachse 7 in Wagenquerrichtung gegenüberliegenden Eckbereich des Fahrzeugrahmens 2 gelagert und durch das kolbenseitige Ende mit dem der Schwenkachse 7 gegenüberliegenden Endbereich der Ladeplattform 5 verbunden. Die aus einer Rahmenkonstruktion gebildete Ladeplattform 5 besteht aus quer zur Wagenlängsrichtung verlaufenden, kastenförmigen Querholmen 10, die durch Längsholme 11 miteinander verbunden sind. In jedem Endbereich eines Querholmes 10 steckt ein in dessen Längsrichtung verschiebbarer Tragarm 12, der durch Bolzen in verschiedenen Verschiebestellungen arretierbar ist. Die der Schwenkachse 7 näher gelegenen, in hochgeschwenkter Lage der Ladeplattform 5 unteren Tragarme 12 sind durch eine winkelförmige Leiste 13 zur Auflage der Stirnflächen der Schwellen 14 miteinander verbunden.

Vor der Übernahme des Gleisjoches 6 befindet sich die Ladeplattform 5 in der durch strichpunktierte Linien (Fig. 2) angedeuteten horizontalen Position. Durch bekannte Gleisjoch-Verladeeinrichtungen, wie z.B. einen Kran od.dgl., wird nun das zu transportierende Gleisjoch 6 auf die Ladeplattform 5 aufgelegt und durch geeignete Befestigungsmittel mit dieser verbunden. Dabei liegen die Schwellen mit ihren der Schwenkachse 7 näheren Stirnflächen auf der winkelförmigen Leiste 13 auf. Anschließend wird die Ladeplattform 5 mitsamt dem Gleisjoch 6 unter Beaufschlagung der Antriebe 9 in die mit vollen Linien dargestellte Transportlage hochgeschwenkt und in dieser Stellung zur Gleisumbaulücke transportiert, wobei sich das Gleisjoch 6 noch innerhalb des durch strichpunktierte Linien angedeuten Regellichtraumprofils 15 befindet. Unmittelbar vor der Gleisumbaulücke wird die Ladeplattform 5 mitsamt dem Gleisjoch 6 wieder in die horizontale Lage zurückverschwenkt, in der schließlich das Gleisjoch 6 durch eine geeignete Verlegeeinrichtung erfaßt und die Umbaulücke abgelegt wird.

Der in Fig. 3 und 4 dargestellte Transportwagen 16 setzt sich wesentlichen aus endseitig angeordneten und durch einen balkenförmig ausgebildenten Fahrzeugrahmen 17 miteinander verbundenen Schienenfahrwerken 18 zusammen. Zur Energieversorgung für die verschiedenen Antriebe ist ein Motor 19 vorgesehen, der unmittelbar neben einem der beiden Schienenfahrwerke 18 an einer Längsseite des Fahrzeugrahmens 17 befestigt ist. An jedem Längsende des Fahrzeugrahmens 17 ist eine Pufferbrust 20 mit Puffern 21 sowie - nicht dargestellten - Zugvorrichtung vorgesehen. Mit 44 sind am Fahrzeugrahmen 17 befestigte Laschen bezeichnet, die mit Blockierstangen 41 verbindbar sind.

Wie in Fig. 3 ersichtlich, ist der Transportwagen 16 mit einer in dessen Längsrichtung verlaufenden Verschwenkeinrichtung 22 verschwenkbar verbunden. Diese besteht aus einem fachwerkartig aus einer Vielzahl von verschiedenen Stützelementen 23 zusammengesetzten Abstützrahmen 24, der im Bereich von Anlenkstellen 25 um eine in Längsrichtung des Fahrzeugrahmens 17 verbundene Achse verschwenkbar mit diesem verbunden ist. Der Abstützrahmen 24 ist mit Hilfe von Antrieben 26 um die erwähnte Achse verschwenkbar. Jeder Antrieb 26 ist auf an einer Längsseite des Fahrzeugrahmens 17 befestigen Laschen 27 verschwenkbar gelagert. Die in Maschinenlängsrichtung verlaufen Stützelemente 23 weisen jeweils einem T-förmigen Querschnitt auf und sind mit einer Vielzahl von Abstützhaken 28 verbunden.. Diese sind beliebig entlang der genannten Stützelemente 23 in Wagenlängsrichtung verschiebbar. Der Abstützrahmen 24 ist der besseren Übersicht wegen in Fig. 4 nicht dargestellt.

Wie insbesondere in Fig. 5 und 6 ersichtlich, weist der Fahrzeugrahmen 17 einen trapezförmigen Querschnitt mit einer oberen und die Anlenkstelle aufweisenden Schmalseite 29 und einer unteren, unterhalb der Achsen 30 der Schienenfahrwerke 18 gelegen Breitseite 31 auf. Während die Laschen 27 zur Anlenkung der Antriebe 26 im unteren Endbereich einer Längsseite 32 des Fahrzeugrahmens 17 angeordnet sind, befinden sich die Anlenkstellen 25 zur verschwenkbaren Lagerung des Abstützrahmens 24 im Übergangsbereich zwischen Schmalseite 29 und einer zweiten Längsseite 33.

Der Abstützrahmen 24 ist in seiner horizontalen, mit strichpunktierten Linien dargestellten Position unter Bildung eines kurzen Abschnittes 34 und eines langen Abschnittes 35 asymmetrisch in bezug auf die Längsmittellinie des Fahrzeugrahmens 17 angeordnet. Im Bereich der beiden Schienenfahrwerke 18 weist der Abstützrahmen 24 lediglich einen langen Abschnitt 35 auf (siehe Fig. 3).

Wie bereits erwähnt, weisen die in Wagenlängsrichtung verlaufenden Stützelemente 23 einen T-förmigen Querschnitt auf und sind wahlweise mit Abstützhaken 28 verbindbar. Diese weisen jeweils eine senkrecht zu einer durch die Stützelemente 23 gebildeten Rahmenebene 36 verlaufende Abstützfläche 47 auf, die in ihrem von der Rahmenebene 36 weiter distanzierten Endbereich mit einem in der erwähnten Ebene verlaufenden Begrenzungselement 37 verbunden ist. Die Distanz zwischen einem Begrenzungselement 37 und einer als Auflage einer zu transportierenden (mit strichpunktierten Linie dargestellten) Weiche dienenden Auflagerfläche 38 ist entsprechend dem Abstand zwischen der Oberkannte eines Schienenfußes 39 und der Schwellenunterkannte 40 ausgebildet. Zwischen dem hochgeschwenkten Abstützrahmen 24 und dem Fahrzeugrahmen 17 sind zusätzlich zu dem Antrieben 26 noch in gleichmäßigen Abständen voneinander distanzierte Blockierstangen 41 lösbar befestigt.

Eine zum Beispiel neue Weiche 42 (Fig. 5) wird durch eine geeignete Vorrichtung auf den in horizontaler Lage befindlichen Abstützrahmen 24 aufgelegt. Dabei wird die Weiche 42 unter geringfügiger Distanzierung vom Abstützrahmen 24 so lange relativ zu diesem verschoben, bis auch die längsten Schwellen auf dem Abstützrahmen 24 zu liegen kommen. Gleichzeitig werden verschiedene Abstützhaken 28 so lange auf den Gleitleisten 43 verschoben, bis die Haken an geeigneter Stelle zum Erfassen des Schienenfußes der Weiche 42 zu liegen kommen. Anschließend wird die Weiche 42 auf den Abstützrahmen 24 bzw. die Auflagerfläche 38 aufgelegt. Durch Beaufschlagung der Antriebe 26 erfolgt anschließend ein Hochschwenken des Abstützrahmens 24 mitsamt der Weiche 42, die sich mit zunehmender Neigung mit den entsprechenden Schienenfußabschnitten auf der Abstützfläche 47 der Haken 28 abstützt.

Nach Erreichen der äußersten hochgeschwenkten Lage (Fig. 5 und 6) befindet sich die Weiche 42 in ihrem gesamten Bereich innerhalb des Lichtraumprofils. Der Verschwenkwinkel von der horizontalen in die nahezu vertikale Lage beträgt vorzugsweise etwa 80°. Zur Entlastung der Antriebe 26 werden die Blockierstangen 41 mit am Fahrzeugrahmen 17 bzw. am Abstützrahmen 24 befestigten Laschen 44,45 lösbar verbunden. Der Transportwagen 16 wird mitsamt der hochgestellten Weiche 42 mit Hilfe einer entsprechenden Zugmaschine zur Gleisbaustelle verfahren, wo nach Entfernung der Blockierstangen 41 eine Verschwenkung der Weiche 42 in die horizontale Lage erfolgt. Nach der Entfernung der Weiche 42 kann beispielsweise eine aus der Gleislücke entfernte alte Weiche auf den Abstützrahmen 24 aufgelegt und in der beschriebenen Art und Weise abtransportiert werden.

Die in Fig. 7 ersichtliche schematische Darstellung zeigt den Transport einer geteilten Weiche 42 mit einem Stelltrieb, wobei der Abstützrahmen der besseren Übersicht halber weggelassen wurde.

Fig. 8 zeigt eine weitere Transportvariante mit einer besonders lang ausgebildeten Weiche 42, die mit ihren beiden Längsenden über die Puffer des Transportwagens 16 vorragt. Zum Schutz der vorragenden Weichenabschnitte ist der Transportwagen 16 an beiden Enden jeweils mit einem Schutzwagen 46 verbunden.

## Patentansprüche

1. Transportwagen mit endseitig angeordneten Schienenfahrwerken (3;18) und einem bezüglich deren Achsen mittigen, balkenförmigen und mit einer zum Befestigen einer Weiche ausgebildeten Verschwenkeinrichtung verbundenen Fahrzeugrahmen (2;17), wobei die Verschwenkeinrichtung durch Antriebe (9;26) um eine in Längsrichtung des Fahrzeugrahmens verlaufende Schwenkachse (7) von einer horizontalen in eine etwa vertikale Position verschwenkbar ist, **dadurch gekennzeichnet**, daß die Verschwenkeinrichtung als am Fahrzeugrahmen (2;17) aufliegender, aus einer Vielzahl von miteinander verbundenen und in Wagenlängs- und Querrichtung verlaufenden, sowie in einer gemeinsamen, parallel zur Wagenlängsrichtung verlaufenden Rahmenebene angeordneten Stützelementen (23) zusammengesetzter Abstützrahmen bzw. als Ladeplattform (24;5) gebildet ist, wobei die in Wagenlängsrichtung voneinander distanzierten Antriebe (9;26) jeweils im unteren, der Schwenkachse (7) in Wagenquerrichtung gegenüberliegenden Eckbereich des Fahrzeugrahmens (2;17) gelenkig mit diesem verbunden sind.

2. Wagen nach Anspruch 1, dadurch gekennzeichnet, daß der Abstützrahmen (24) mit in Wagenlängsrichtung verschiebbar gelagerten Abstützhaken (28) zum Befestigen einer zu transportierenden Weiche (42) verbunden ist.

3. Wagen nach einem der Ansprüche 1 oder 2, dadurch gekennzeichnet, daß der Abstützrahmen (24) an jedem Längsende ein in Wagenlängsrichtung verlaufendes Stützelement (23) aufweist, an dem die Abstützhaken (28) verschiebbar gelagert sind.

4. Wagen nacht Anspruch 3, dadurch gekennzeichnet, daß die zur Lagerung der Abstützhaken (28) dienenden Stützelemente (23) unter Bildung einer parallel zur Rahmenebene verlaufenden Gleitleiste (43) einen T-förmigen Querschnitt und die Abstützhaken (28) eine senkrecht zur Rahmenebene (36) verlaufende Abstützfläche (47) aufweisen, die in ihrem von der Gleitleiste (43) weiter distanzierten Endbereich mit einem in Rahmenebene verlaufenden Begrenzungselement (37) verbunden ist.

5. Wagen nach einem der Ansprüche 3 oder 4, dadurch gekennzeichnet, daß die Distanz zwischen dem Begrenzungselement (37) und einer zur Auflage einer Weiche dienenden Auflagerfläche (38) am Abstützrahmen (24) dem Abstand zwischen dem Schienenfuß und der Schwellenunterkante der zu transportierenden Weiche entsprechend ausgebildet ist.

6. Wagen nach einem der Ansprüche 1 bis 5, dadurch gekennzeichnet, daß der Abstützrahmen (24) in seiner abgesenkten und horizontalen Position unter Bildung eines bezüglich der Wagenquerrichtung kürzeren und längeren Abschnittes (34,35) asymmetrisch zur Längsmittellinie der Fahrzeugrahmens (17) angeordnet und mit diesem durch eine in kürzerem Abschnitt (34) gelegene Anlenkstelle (25) verbunden ist.

7. Wagen nach einem der Ansprüche 1 bis 6, dadurch gekennzeichnet, daß der Abstützrahmen (24) sich von einer zur gegenüberliegenden Pufferbrust (20) erstreckend ausgebildet ist, wobei im Bereich der beiden Schienenfahrwerke (18) lediglich ein langer Abschnitt (35) des Abstützrahmens (24) vorgesehen ist.

8. Wagen nach einem der Ansprüche 1 bis 7, dadurch gekennzeichnet, daß zwischen dem hochgeschwenkten Abstützrahmen (24) und dem Fahrzeugrahmen (17) in gleichmäßigen Abständen voneinander distanzierte Blockierstangen (41) lösbar befestigt sind.

9. Wagen nach einem der Ansprüche 1 bis 8, dadurch gekennzeichnet, daß ein Motor (19) innerhalb der beiden und unmittelbar neben einem der Schienenfahrwerke (18) an der der Anlenkstelle (25) gegenüberliegen Längsseite (32) mit dem Fahrzeugrahmen (17) verbunden ist.

10. Wagen nach einem der Ansprüche 1 bis 9, dadurch gekennzeichnet, daß der Fahrzeugrahmen (17) trapezförmigen Querschnitt mit einer oberen und die Anlenkstelle (25) aufweisenden Schmalseite (29) und einer unteren, unterhalb der Achsen (30) der Schienenfahrwerke (18) gelegenen Breitseite (31) aufweist.

11. Transportwagen nach Anspruch 1, dadurch gekennzeichnet, daß die Ladeplattform (5) bzw. der Abstützrahmen aus einer Rahmenkonstruktion mit quer zur Wagenlängsrichtung verlaufenden, kastenförmigen Querholmen (10) gebildet ist, in deren Endbereichen jeweils ein Tragarm (12) gelagert, in Längsrichtung der Querholme (10) verschiebbar und in verschiedenen Verschiebestellungen arretierbar ist.

12. Transportwagen nach Anspruch 11, dadurch gekennzeichnet, daß die in hochgeschwenkter Lage der Ladeplattform (5) unteren Tragarme (12) durch einer winkelförmige Leiste (13) zur Auflage der Schwellenstirnflächen miteinander verbunden sind.

## Claims

1. A transport wagon comprising on-track undercarriages (3;18) arranged at each end and a beam-shaped vehicle frame (2;17) arranged centrally with respect to the axes of the said undercarriages and connected to a pivoting arrangement designed for the attachment of a switch, the pivoting arrangement being designed to pivot by means of drives (9;26) about an axis of rotation (7) extending in the longitudinal direction of the vehicle frame from a horizontal position into an approximately vertical position, characterized in that the pivoting arrangement is constructed as a support frame or as a loading platform (24;5) which rests on the vehicle frame (2;17) and is composed of a plurality of interconnected support elements (23) extending in the longitudinal and transverse directions of the wagon and arranged in a common frame plane extending parallel to the longitudinal direction of the wagon, wherein the drives (9;26), spaced apart from one another in the longitudinal direction of the wagon, are respectively connected in the bottom corner region of the vehicle frame (2;17), opposite the axis of rotation (7) in the transverse direction of the wagon, in an articulated manner to the said vehicle frame.

2. A wagon according to claim 1, characterized in that the support frame (24) is connected to support hooks (28), mounted for displacement in the longitudinal direction of the wagon, for the attachment of a switch (42) to be transported.

3. A wagon according to one of claims 1 or 2, characterized in that at each longitudinal end the support frame (24) has a support element (23), extending in the longitudinal direction of the wagon, on which the support hooks (28) are displaceably mounted.

4. A wagon according to claim 3, characterized in that the support elements (23) serving to mount the support hooks (28) have a T-shaped cross-section, forming a slide rail (43) extending parallel to the frame plane, and the support hooks (28) have a supporting surface (47) extending perpendicularly to the frame plane (36) which in its end region situated further away from the slide rail (43) is connected to a limiting element (37) extending in the frame plane.

5. A wagon according to one of claims 3 or 4, characterized in that the distance between the limiting element (37) and a bearing surface (38) on the support frame (24) which serves to support a switch is designed to correspond to the distance between the rail base and the bottom edge of the sleepers of the switch to be transported.

6. A wagon according to one of claims 1 to 5, characterized in that in its lowered and horizontal position, the support frame (24) is arranged asymmetrically with respect to the longitudinal centre line of the vehicle frame (17), forming a shorter and a longer portion (34,35) with respect to the transverse direction of the wagon, and is connected to the said vehicle frame by an articulation point (25) located in the shorter portion (34).

7. A wagon according to one of claims 1 to 6, characterized in that the support frame (24) is designed to extend from one buffer bar (20) to the opposite buffer bar, only a long portion (35) of the support frame (24) being provided in the region of the two on-track undercarriages (18).

8. A wagon according to one of claims 1 to 7, characterized in that locking rods (41) which are spaced apart from one another at regular intervals are detachably fixed between the upwardly pivoted support frame (24) and the vehicle frame (17).

9. A wagon according to one of claims 1 to 8, characterized in that an engine (19) is connected to the vehicle frame (17) within the two on-track undercarriages (18) and immediately adjacent to one of them on the longitudinal side (32) opposite the articulation point (25).

10. A wagon according to one of claims 1 to 9, characterized in that the vehicle frame (17) has a trapezoidal cross-section with an upper narrow side (29) having the articulation point (25) and a lower wide side (31) located beneath the axes (30) of the on-track undercarriages (18).

11. A transport wagon according to claim 1, characterized in that the loading platform (5) or the support frame is composed of a frame construction with box-shaped transverse spars (10) extending transversely to the longitudinal direction of the wagon, respective supporting arms (12) being mounted in the end regions of the said transverse spars which are displaceable in the longitudinal direction of the transverse spars (10) and lockable in different displacement positions.

12. A transport wagon according to claim 11, characterised in that the supporting arms (12) which lie beneath when the loading platform (5) is in the upwardly pivoted position are joined together by an angular strip (13) to support the end surfaces of the sleepers.

## Revendications

1. Wagon de transport avec des trains de roulement sur rails (3;18) disposés au côté des extrémités et un châssis de véhicule roulant (2;17) au milieu relativement aux axes de ceux-ci, en forme de poutre et reliés à un dispositif de pivotement réalisé pour la fixation d'un aiguillage, le dispositif de pivotement pouvant être pivoté par des commandes (9; 26) autour d'un axe de pivotement (7) s'étendant dans la direction longitudinale du châssis de véhicule roulant d'une position horizontale en une position à peu près verticale, caractérisé en ce que le dispositif de pivotement est réalisé sous forme de châssis d'appui ou plateforme de chargement (24; 5) reposant sur le châssis de véhicule roulant (2; 17), constitué d'une pluralité d'éléments d'appui (23) reliés les uns aux autres et s'étendant dans les directions longitudinale et transversale du wagon et disposés dans un plan de châssis commun s'étendant parallèlement à la direction longitudinale du wagon, les commandes (9; 26) espacées. les unes des autres dans la direction longitudinale du wagon étant reliées respectivement dans la zone d'angle inférieure, opposée à l'axe de pivotement (7) dans la direction transversale du wagon, du châssis de véhicule roulant (2; 17) de façon articulée à celui-ci.

2. Wagon selon la revendication 1, caractérisé en ce que le châssis d'appui (24) est relié à des crochets d'appui (28) montés de façon déplaçable dans la direction longitudinale du wagon pour fixer un aiguillage (42) à transporter.

3. Wagon selon l'une des revendications 1 ou 2, caractérisé en ce que le châssis d'appui (24) présente à chaque extrémité longitudinale un élément d'appui (23) s'étendant dans la direction longitudinale du wagon, sur lequel sont montés de façon déplaçable les crochets d'appui (28).

4. Wagon selon la revendication 3, caractérisé en ce que les éléments d'appui (23) servant au montage des crochets d'appui (28), en formant une barre coulissante (43) s'étendant parallèlement au plan de châssis, présentent une section transversale en forme de T et les crochets d'appui (28) une surface d'appui (47) s'étendant perpendiculairement au plan de châssis (36) qui, dans sa zone d'extrémité plus éloignée de la barre coulissante (43), est reliée à un élément de délimitation (37) s'étendant dans le plan de châssis.

5. Wagon selon l'une des revendications 3 ou 4, caractérisé en ce que la distance entre l'élément de délimitation (37) et une surface d'appui (38) servant au support d'un aiguillage au châssis d'appui (24) est réalisée de façon à correspondre à l'écart entre le patin du rail et l'arête inférieure de traverse de l'aiguillage à transporter.

6. Wagon selon l'une des revendications 1 à 5, caractérisé en ce que le châssis d'appui (24), dans sa position abaissée et horizonale, en formant un tronçon (34,35) plus court et plus long relativement à la direction transversale du wagon est disposé asymétriquement à la ligne médiane longitudinale du châssis de véhicule roulant (17) et est relié à celui-ci par un point d'articulation (25) situé dans le tronçon plus court (34).

7. Wagon selon l'une des revendications 1 à 6, caractérisé en ce que le châssis d'appui (24) est réalisé pour s'étendre des tampons de choc aux tampons de choc (20) opposés, au voisinage des deux trains de roulement sur rails (18) étant simplement prévu un tronçon long (35) du châssis d'appui (24).

8. Wagon selon l'une des revendications 1 à 7, caractérisé en ce que des tiges de blocage (41) sont fixées amoviblement entre le châssis d'appui (24) pivoté vers le haut et le châssis de véhicule roulant (17) suivant des espacements réguliers les unes des autres.

9. Wagon selon l'une des revendications 1 à 8, caractérisé en ce qu'un moteur (19) est relié à l'intérieur des deux et directement à côté d'un des trains de roulement sur rails (18) au côté longitudinal (32) opposé au point d'articulation (25) au châssis de véhicule roulant (17).

10. Wagon selon l'une des revendications 1 à 9, caractérisé en ce que le châssis de véhicule roulant (17) a une section transversale trapézoïdale avec un côté étroit supérieur (29) et présentant le point d'articulation (25) et un côté large inférieur (31) situé en dessous des essieux (30) des trains de roulement sur rails (18).

11. Wagon de transport selon la revendication 1, caractérisé en ce que la plateforme de chargement (5) et le châssis d'appui, respectivement, est formé à partir d'une construction de châssis avec des longerons transversaux (10) en forme de caisson s'étendant transversalement à la direction longitudinale du wagon, dans les zones d'extrémité desquels est logé, respectivement, un bras de support (12), déplaçable suivant la direction longitudinale des longerons transversaux (10) et pouvant être arrêté dans différentes positions de déplacement.

12. Wagon de transport selon la revendication 11, caractérisé en ce que les bras de support inférieurs (12), lorsque la plateforme de chargement (5) se trouve dans la position pivotée vers le haut, sont reliés par une barre de forme angulaire (13) pour le support des faces frontales des traverses.
